# EUROPÄISCHE PATENTSCHRIFT

(11) **EP 0 885 100 B1**
(45) Veröffentlichungstag und Bekanntmachung des Hinweises auf die Patenterteilung: **15.05.2002**
(21) Anmeldenummer: 97951060.9
(22) Anmeldetag: 11.11.1997
(51) Int. Cl.: B27N 3/22

(54) **BESCHICKUNGSVORRICHTUNG FÜR EINE PLATTENPRESSE**
LOADING DEVICE FOR A PLATE PRESS
DISPOSITIF DE CHARGEMENT POUR PRESSE A PLATEAU

(30) Priorität: 16.11.1996 DE 19647480
(43) Veröffentlichungstag der Anmeldung: 23.12.1998
(73) Patentinhaber: Robert Bürkle GmbH, 72250 Freudenstadt (DE)
(72) Erfinder: BOHN, Hans, D-72296 Schopfloch (DE)
(74) Vertreter: Frank, Gerhard, Dipl.-Phys.
(86) Internationale Anmeldenummer: DE9702628
(87) Internationale Veröffentlichungsnummer: WO9822268

(56) Entgegenhaltungen:
- DE-A- 2 825 206
- DE-A- 2 847 273
- DE-A- 3 001 010
- DE-A- 3 914 866
- DE-C- 3 503 156

## Beschreibung

### Gebiet der Erfindung

Die Erfindung betrifft das Gebiet der Verarbeitung von Werkstücken in einer Plattenpresse, insbesondere der Beschickung dieser Plattenpresse zur Herstellung von vergüteten Spanplatten. Hierbei interessiert besonders, wie die Ablegung eines solchen Werkstückes, also beispielsweise der zu bearbeitenden Spanplatte, in der Presse erfolgt, da die Übergabe von der Beschickungsvorrichtung zur Presse so erfolgen muß, daß das zu bearbeitende Werkstück auf der Presse eine möglichst genau definierte Position einnimmt. In der Regel wird dies dadurch erreicht, daß das zu bearbeitende Werkstück nicht vollflächig auf die Presse aufgesetzt wird, sondern zuerst mit einer Kante und dann mit der anderen Kante, um luftpolsterähnliche Effekte zu vermeiden, die zu einem Verschwimmen des Werkstückes auf der Presse führen und somit die erwähnte exakte Positionierung verschlechtern bzw. unmöglich machen.

Um dies zu erreichen, sind verschiedene Systeme bekannt.

### Stand der Technik

In der DE 28 47 273 C3 ist eine gattungsgemäße Beschickungsvorrichtung beschrieben, bei der als Haltevorrichtungen Klemmleisten vorgesehen sind, die in der Ablegeposition des zu verarbeitenden Werkstückes geöffnet und nach außen gezogen werden, so daß das Werkstück nach unten in die Presse (in der Regel auf die untere Heizplatte) fallen kann. Die beim Ablegen des Werkstückes aus diesen geöffneten Klemmleisten auftretende Reibung soll dadurch verhindert oder zumindest minimiert werden, indem zusätzliche Ablegerollen vorgesehen sind, auf die das zu bearbeitende Werkstück beim Auseinanderfahren der Beschickungsholme abgelegt wird.

Ein weiteres System (DE 35 03 156 C1) sieht vor, auf zusätzliche Halteeinrichtungen, wie z.B. Klemmleisten, zu verzichten, hierbei liegt das zu bearbeitende Werkstück unmittelbar auf den Beschikkungsholmen auf, die mit Löchern versehen sind, durch die während des Transportvorganges das zu bearbeitende Werkstück angesaugt wird und über die beim Ablegevorgang ein Luftstrom nach oben zum Werkstück geblasen wird, so daß das Werkstück auf einem Luftpolster schwimmt.

Aus der DE 39 14 866 ist ein ähnliches System bekannt, bei dem die Beschickungsvorrichtung aus Riementransporten besteht, die in den Preßraum eingefahren werden, so daß das zu verarbeitende Werkstück an den Längsrändern von den Riemen dieses Riementransportsystems getragen wird und in die Presse gefördert wird. Beim Ablegen des Werkstückes in der Presse werden die beiden Transportbänder nach außen gezogen, so daß das Werkstück nach unten auf die untere Heizplatte fallen kann. Um zu verhindern, daß das Werkstück vom linken oder vom rechten Transportband durch unkontrollierte Reibung nach der einen oder anderen Seite verschoben wird, werden an der Innenseite dieser Fördereinrichtungen Rollen hochgeschwenkt, damit die Reibung zwischen Riementransport und Werkstück vermindert wird. Dieses System ist allerdings sehr aufwendig, da große Massen (Fördereinrichtungen) schnell verschoben werden müssen, was eine entsprechende große Beschleunigung mit entsprechendem Kraftaufwand und dafür geeignete Einrichtungen erfordert.

Aus der DE-A-28 25 206 ist eine Beschickungseinrichtung bekannt, mit deren Hilfe ein Schichtpaket in eine Heißpresse eingebracht und wieder ausgebracht werden kann. Zur Durchführung dieses Vorganges dienen zwei mit Bändern versehene Vorrichtungen, wobei die Geschwindigkeit der Oberseite der Bänder entweder durch einen Motorantrieb oder durch eine Verklemmung bezüglich der Presse konstant gehalten wird, so dass die Positionierung des Schichtpaketes während des Ablagevorgangs fixiert bleibt. Hierzu sind separate Vorrichtungen erforderlich, beispielsweise ein Festhalter in Form einer Saugleiste oder ein separater Motor zur Bewegung des Förderbandes entsprechend der Ausfahrgeschwindigkeit.

Den beschriebenen Beschickungsvorrichtungen ist gemeinsam, daß trotz der erwähnten zusätzlichen Einrichtungen nicht oder nicht ausreichend gewährleistet ist, daß keine gleitende Reibung zwischen dem Werkstück und dem jeweils zur Förderung und zum Ablegen benutzten spezifischen System entsteht, das das Werkstück untergreift und dieses trägt. Bei den drei eingangs erwähnten Systemen ist es erforderlich, daß das Werkstück immer einseitig abgelegt wird, damit sich keine Luftpolster bilden, auf denen das Werkstück verschwimmen kann. Dies hat bei allen bekannten Systemen die Folge, daß die Beschikkungsholme beim Ablegen des Werkstückes nacheinander nach außen bewegt werden müssen, d.h. der zweite Beschickungsholm kann erst dann seine Freigabebewegung beginnen, wenn der erste Beschickungsholm schon den Bereich des Werkstückes verlassen hat und dieses mit der entsprechenden Kante auf die Presse gelangt ist. Dies wiederum bedeutet, daß der zweite Beschickungsholm noch den vollen Freigabeweg zurückfahren muß, um die andere Seite des Werkstückes auf die untere Heizplatte fallen zu lassen. Abhängig vom maschinellen Aufwand, um diese Vorgänge möglichst schnell ablaufen zu lassen, verbleibt also ein gewisser Zeitbereich, in dem das Werkstück mit seinem einen Kantenbereich in Kontakt mit der heißen Heizplatte ist, wogegen der andere Kantenbereich noch von dem zweiten Beschickungsholm untergriffen und oberhalb der Heizplatte gehalten wird. Insbesondere bei spezifischen Bearbeitungsverfahren, beispielsweise bei der Verpressung von harzgetränkten Papieren, die ein Schichtpaket bilden, ist es jedoch sehr wünschenswert, diesen Zeitraum möglichst klein zu halten, da sonst in diesem Schichtpaket Vorgänge ablaufen (z.B. Vorkondensationen), die die gleichmäßige Qualität des Werkstückes beeinträchtigen.

### Gegenstand der Erfindung

Der Erfindung liegt folglich die Aufgabe zugrunde, die gattungsgemäße Beschickungsvorrichtung so weiterzubilden, daß beim Ablegen des Werkstückes, beispielsweise eines Schichtpaketes auf die Heizplatte, keine Gleitreibung auftritt, weiterhin soll diese Beschickungsvorrichtung mechanisch einfach aufgebaut sein.

Erfindungsgemäß wird diese Aufgabe gemäß dem kennzeichnenden Teil des Patentanspruchs 1 gelöst.

Durch die Ausbildung der Halteeinrichtungen als "kleine" Förderbänder ist gewährleistet, daß keinerlei Relativreibung zwischen dem oberen Trum dieser Förderbänder und der Unterseite des jeweils zu bearbeitenden Werkstückes auftritt, so daß folglich auch keine Fehlpositionierungen bei der Ablegung des Werkstückes auf der Presse auftreten können. Gemäß einer besonders vorteilhaften Weiterbildung dieser Lösung ist vorgesehen, diese Förderbänder mechanisch mit der Bewegung der Beschickungsholme derart zu koppeln, daß die Umfangsgeschwindigkeit der beiden Umlenkrollen, die das Förderband tragen, so gewählt ist, daß bei einer Bewegung der Beschickungsholme das obere Trum der Förderbänder mit der gleichen Geschwindigkeit in die entgegengesetzte Richtung sich bewegt, so daß folglich die Absolutgeschwindigkeit eines Punktes auf dem Förderband und somit auch die Relativgeschwindigkeit, bezogen auf das ruhende Werkstück gleich Null ist.

Die erfindungsgemäße Lösung ermöglicht es insbesondere, die beiden Beschickungsholme so zu steuern, daß sie beim Ablegen des Werkstükkes auf der unteren Heizplatte der Presse bewirken, daß die aus den eingangs erläuterten Gründen erforderliche kippähnliche Ablegebewegung des Werkstückes auf der Presse seitlich minimiert wird, so daß der erwünschte vollflächige Kontakt der Unterseite des Werkstückes mit der Heizplatte in der kürzestmöglichen Zeit hergestellt wird.

### Kurze Beschreibung des bevorzugten Ausführungsbeispiels:

Die erfindungsgemäße Lösung wird nun anhand von Zeichnungen erläutert. Es zeigen:
- Fig. 1: eine schematische Aufsicht auf die erfindunsgemäße Beschickungsvorrichtung,
- Fig. 2: eine Teilaufsicht auf einen Eckbereich der Beschikkungsvorrichtung nach Fig. 1,
- Fig. 3: einen Vertikalschnitt durch einen Teilbereich der Beschickungsvorrichtung,
- Fig. 4: einen Vertikalschnitt durch die Presse mit der erfindungsgemäßen Beschickungsvorrichtung kurz vor dem Ablegen des Werkstückes auf der unteren Heizplatte und
- Fig. 5: einen Vertikalschnitt entsprechend Fig. 4, beim Eintragen des Werkstückes in die Presse.

### Beschreibung des bevorzugten Ausführungsbeispiels:

Die erfindungsgemäße Beschickungsvorrichtung dient zur Beschickung einer Presse 10 (Fig. 4,5), von der lediglich der untere Teil mit der unteren Heizplatte 1 dargestellt ist. Zu dieser unteren Heizplatte soll das Werkstück 8 von seiner Position außerhalb der Presse gefördert und dort möglichst positionsgenau abgelegt werden. Hierzu ist zunächst ein Halterahmen 2 vorgesehen, der sich in seiner in die Presse verfahrenen Position bis beidseits der unteren Heizplatte 1 erstreckt und an dem die Beschickungsvorrichtung mit ihren einzelnen Komponenten gehalten ist.

Das wesentliche Bestandteil dieser Beschickungsvorrichtung sind zwei parallel zu den Längsseiten des Halterahmens 2 verschiebbare Beschickungsholme 3A, 3B. In der Aufsicht der Fig. 1 ist der Beschickungsholm 3A ausgefahren dargestellt, d.h. er ragt nicht über die untere Heizplatte 1, wogegen der Beschickungsholm 3B eingefahren dargestellt ist, d.h. er ragt über die untere Heizplatte 1. Zur Führung der Beschickungsholme 3A, 3B sind diese in bekannter Weise mit dem Halterahmen 2 durch jeweils zwei Rohre oder Stangen R verbunden, die in entsprechenden Aufnahmen S des Halterahmens gelagert sind. Die Stangen R der Beschickungsholme 3A, 3B tragen an ihrem zur Innenseite der Presse zeigenden Ende Halteeinrichtungen, auf denen das zu bearbeitende Werkstück 8 aufliegt, wenn beide Beschickungsholme in der eingefahrenen Position sich befinden (Fig. 5), in der sie das Werkstück 8 auch von einer Beladestation in die Presse 10 transportieren können.

Die Halteeinrichtungen bestehen aus mehreren Förderbändern 4, deren oberes Trum über die Beschickungsholme 3A, 3B geführt ist. Hierzu ist auf der nach außen zeigenden Schmalseite der Beschickungsholme 3A, 3B eine Umlenkrolle 4A vorgesehen, auf der nach innen zeigenden Stirnseite der Beschickungsholme 3A, 3B sind die Förderbänder 4 über eine gemeinsame Antriebswelle 5 geführt. Zum Antrieb dieser Antriebswelle 5 ist am stirnseitigen Ende 2A eine Zahnstange 6A, 6B montiert, die mit einem Zahnrad 7A, 7B am Ende der Antriebswelle 5A, 5B kämmt. Die Funktion dieses Antriebs ist in Fig. 3 veranschaulicht:

Der Durchmesser des Zahnrades 7 ist so gewählt, daß die Förderbänder 4 entgegen der Bewegung der Beschickungsholme 2 mit der gleichen Geschwindigkeit fördern, wie sich die Beschickungsholme nach außen bewegen, so daß die Bewegung der Beschickungsholme 3A, 3B zu keinerlei Reibung zwischen dem oberen Trum der Förderbänder 4 und der Unterseite des Werkstückes 8 führt, unabhängig davon, mit welcher Geschwindigkeit oder Richtung sich die Beschickungsholme bewegen.

Ein typischer Bewegungsablauf der erfindungsgemäßen Beschickungsvorrichtung ist wie folgt:

Zunächst befindet sich der Halterahmen 2 außerhalb der Presse in einer Beladestation,wo die Beschickungsholme 3A, 3B unter das Werkstück einfahren, um dieses von anderen Fördereinrichtungen, beispielsweise einem Rollenförderer, zu übernehmen.

Danach wird der Halterahmen 2 in die Presse 10 eingefahren, bis er die gewünschte Position einnimmt, in der sich das Werkstück 8 oberhalb der unteren Heizplatte 1 befindet, gehalten von den eingefahrenen Beschickungsholmen 3A, 3B, diese Position ist in Fig. 5 dargestellt.

Danach beginnt das Ablegen des Werkstückes 8 auf der unteren Heizplatte 1 dadurch, daß mit geringer Zeitverzögerung die beiden Beschickungsholme 3A, 3B ausgefahren werden (große Pfeile in Fig. 4), wobei sich gemäß der oben beschriebenen Zwangskopplung des Antriebes der Förderbänder 4 das obere Trum dieser Förderbänder in die entgegengesetzte Richtung bewegt (kleine Pfeile), und zwar mit derselben Geschwindigkeit, mit der die Beschickungsholme ausgefahren werden, so daß sich zwischen dem oberen Trum der Förderbänder einerseits und der Unterseite des Werkstückes 8 keine Relativbewegung und somit auch keine Reibung ausbilden kann. Beim dargestellten Ausführungsbeispiel der Fig. 4 eilt der Beschickungsholm 3B geringfügig dem Beschickungsholm 3A voraus, so daß die in Fig. 4 rechte Längsseite des Werkstückes 8 bereits auf die untere Heizplatte 1 abgelegt wird, während die entsprechende linke Seitenkante noch gerade im Endbereich der Förderbänder 4 oberhalb der Heizplatte 1 gehalten wird. Es ist aus der Fig. 4 deutlich entnehmbar, daß bei entsprechender Ausfahrgeschwindigkeit der beiden Beschickungsholme die Zeitspanne zwischen dem Ablegen der rechten Seitenkante und dem Ablegen der linken Seitenkante des Werkstückes 8 minimal gehalten werden kann.

Beim dargestellten Ausführungsbeispiel ist zur mechanischen Zwangskopplung der Förderbänder 4 mit ihren zugehörigen Beschickungsholmen 3A, 3B die beschriebene Zahnstangen-/Zahnradkombination bevorzugt, es ist jedoch genauso gut möglich, diesen Ablauf auch über eine ausgelegte Kette mit Kettenrädern oder auch mittels Riemen und Riemenscheiben zu erreichen.

## Patentansprüche

1. Beschickungsvorrichtung für eine Plattenpresse mit Fördereinrichtungen, die das zu bearbeitende Werkstück (8) an beiden Seiten untergreifen, wozu sie einen in Förderrichtung auf die Plattenpresse bewegbaren, gabelartigen Halterahmen (2) aufweist, an dem zwei senkrecht zur Förderrichtung verfahrbare Beschickungsholme (3A,3B) angeordnet sind, die jeweils mindestens zwei Halteeinrichtungen (4A,4B) aufweisen, mit denen das Werkstück im Bereich seiner bezüglich der Förderrichtung beiden Seiten gehalten und in die Plattenpresse abgelegt wird, **dadurch gekennzeichnet, dass** die Halteeinrichtungen aus in Verfahrrichtung seiner zugeordneten Beschickungsholme (3A,3B) angeordneten Förderbändern (4), Förderrollen oder Förderwalzen bestehen, auf deren oberen Trums/Oberseiten das Werkstück (8) in der in die Plattenpresse eingefahrenen Position der Beschickungsholme (3A,3B) aufliegt, und dass die Förderbänder/Förderrollen/Förderwalzen mit der Bewegung des zugehörigen Beschikkungsholms (3A,3B) derart mechanisch zwangsgekoppelt sind, dass die Relativgeschwindigkeit der jeweiligen oberen Trums/jeweiligen Oberseiten, bezogen auf das Werkstück (8), bei allen Bewegungszuständen seines zugeordneten Beschickungsholms (3A,3B) gleich Null ist.

2. Beschickungsvorrichtung nach Anspruch 1, **dadurch gekennzeichnet, dass** zur Zwangskopplung eine Zahnstange (6A,6B) vorgesehen ist, die am stirnseitigen Ende (2A) des Halterahmens (2) der Beschickungsholme (3A,3B) angebracht ist, und die mit einem Zahnrad (7) kämmt, das fest mit der gemeinsamen Antriebswelle (5A,5B) der Förderbänder (4) eines Beschickungsholms (3A,3B) verbunden ist.

3. Beschickungsvorrichtung nach Anspruch 1, **dadurch gekennzeichnet, dass** die Förderbänder (4) auf zwei Umlenkrollen (4A,4B) laufen, die beidseits des zugehörigen Beschickungsholms (3A,3B) gehalten sind, von denen eine auf der Antriebswelle (S) sitzt.

4. Verfahren zum Betrieb einer Beschickungsvorrichtung einer Plattenpresse mit Fördereinrichtungen, die das zu bearbeitende Werkstück untergreifen, wozu zwei senkrecht zur Förderrichtung verfahrbare Beschickungsholme gehören, die jeweils mindestens zwei Förderbänder/Förderrollen oder Förderwalzen als Halteeinrichtungen beinhalten, auf deren oberen Trums/Oberseiten das zu bearbeitende Werkstück (8) in der eingefahrenen Position der Beschickungsholme (3A,3B) aufliegt, wobei das Ablegen des zu bearbeitenden Werkstücks (8) in der Presse (10) derart erfolgt, dass die beiden Beschickungsholme (3A,3B) mit einer Zeitverzögerung angesteuert werden, die derart bemessen ist, dass beide Beschikkungsholme (3A,3B) nahezu gleichzeitig ausfahren, während die Förderbänder (4) beider Beschickungsholme (3A,3B) das Werkstück (8) untergreifen.

## Claims

1. Loading apparatus for a plate press, comprising conveying means which engage beneath the workpiece (8) to be treated on both sides, for which purpose said apparatus has a fork-like supporting frame (2), which is displaceable in the direction of conveyance onto the plate press, and on which frame there are disposed two feed bars (3A, 3B) which are displaceable perpendicularly relative to the direction of conveyance and each have at least two retaining means (4A, 4B) whereby the workpiece is retained in the region of its two sides relative to the direction of conveyance and deposited into the plate press, **characterised in that** the retaining means comprise conveyor belts (4), conveying rolls or conveying rollers, which are disposed in the direction of displacement of the associated feed bars (3A, 3B), and on the upper runs of which belts/upper sides of which rolls or rollers the workpiece (8) rests in the position where the feed bars (3A, 3B) are retracted into the plate press, and **in that** the conveyor belts/conveying rolls/conveying rollers are mechanically forcibly linked to the movement of the associated feed bar (3A, 3B) in such a manner that the relative speed of the respective upper runs/respective upper sides, relative to the workpiece (8), is equal to zero in all of the positions of movement of its associated feed bar (3A, 3B).

2. Loading apparatus according to claim 1, **characterised in that**, for the forcible linkage, a toothed rod (6A, 6B) is provided which is attached to the front end (2A) of the supporting frame (2) of the feed bars (3A, 3B), and which meshes with a toothed wheel (7) which is securedly connected to the common drive shaft (5A, 5B) for the conveyor belts (4) of a feed bar (3A, 3B).

3. Loading apparatus according to claim 1, **characterised in that** the conveyor belts (4) travel on two guide rollers (4A, 4B) which are retained on each side of the associated feed bar (3A, 3B), one of said guide rollers sitting on the drive shaft (S).

4. Method of operating a loading apparatus for a plate press comprising conveying means which engage beneath the workpiece to be treated, and to which belong two feed bars which are displaceable perpendicularly relative to the direction of conveyance and which each include at least two conveyor belts/conveying rolls or conveying rollers as the retaining means, on the upper runs of which belts/upper sides of which rolls or rollers the workpiece (8) to be treated rests in the position where the feed bars (3A, 3B) are retracted, wherein the workpiece (8) to be treated is deposited in the press (10) in such a manner that the two feed bars (3A, 3B) are actuated with a time lag therebetween which is of such a magnitude that both feed bars (3A, 3B) extend virtually simultaneously, while the conveyor belts (4) of both feed bars (3A, 3B) engage beneath the workpiece (8).

## Revendications

1. Dispositif de chargement pour une presse à plateau comportant des agencements de transport qui maintiennent par le bas la pièce à traiter (8) sur ses deux côtés, présentant en outre un châssis de retenue (2) en forme de fourche, mobile dans la direction de transport sur la presse à plateau et sur lequel sont disposés deux longerons de chargement (3A, 3B), déplaçables perpendiculairement à la direction de transport et présentant chacun au moins deux agencements de retenue (4A, 4B) par lesquels la pièce est maintenue dans la zone de ses deux côtés par rapport à la direction de transport et déposée dans la presse à plateau, **caractérisé en ce que** les agencements de retenue se composent de bandes transporteuses (4), de rouleaux de transport ou de cylindres de transport, disposés dans la direction de déplacement des longerons de chargement (3A, 3B) qui leur sont associés et sur les brins supérieurs/côtés supérieurs desquels repose la pièce (8) dans la position rentrée dans la presse à plateau des longerons de chargement (3A, 3B), et que les bandes transporteuses/rouleaux de transport/cylindres de transport sont couplés mécaniquement de force avec le mouvement du longeron de chargement (3A, 3B) correspondant de telle sorte que la vitesse relative de chaque brin supérieur/côté supérieur, par rapport à la pièce (8), est égale à zéro pour tous les états de déplacement du longeron de chargement (3A, 3B) qui lui est associé.

2. Dispositif de chargement suivant la revendication 1, **caractérisé en ce qu'**il est prévu une crémaillère (6A, 6B) pour le couplage forcé, qui est montée sur l'extrémité côté frontal (2A) du châssis de retenue (2) des longerons de chargement (3A, 3B) et qui engrène avec une roue dentée (7) qui est assemblée fixement avec l'arbre moteur commun (5A, 5B) des bandes transporteuses (4) d'un longeron de chargement (3A, 3B).

3. Dispositif de chargement suivant la revendication 1, **caractérisé en ce que** les bandes transporteuses (4) défilent sur deux poulies de renvoi (4A, 4B) qui sont maintenues de part et d'autre du longeron de chargement (3A, 3B) correspondant, et dont l'une repose sur l'arbre moteur (5).

4. Procédé d'exploitation d'un dispositif de chargement d'une presse à plateau comportant des agencements de transport qui maintiennent par le bas la pièce à traiter, auxquels s'ajoutent deux longerons de chargement déplaçables perpendiculairement à la direction de transport, qui comportent chacun comme agencements de retenue au moins deux bandes transporteuses/rouleaux de transport ou cylindres de transport, sur les brins supérieurs/côtés supérieurs desquels repose la pièce (8) à traiter dans la position rentrée des longerons de chargement (3A, 3B), le dépôt dans la presse (10) de la pièce (8) à traiter étant assurée de telle sorte que les deux longerons de chargement (3A, 3B) sont commandés avec une temporisation qui est calculée de telle sorte que les deux longerons de chargement (3A, 3B) sortent à peu près en même temps, tandis que les bandes transporteuses (4) des deux longerons de chargement (3A, 3B) maintiennent la pièce par le bas (8).
